# FASCICULE DE BREVET EUROPEEN

(11) **EP 0 323 780 B1**
(45) Date de publication et mention de la délivrance du brevet: **13.05.1992**
(21) Numéro de dépôt: 88403282.2
(22) Date de dépôt: 22.12.1988
(51) Int. Cl.: B65B 35/58, B65G 47/24, B65G 47/90

(54) **Machine pour le groupage d'objets, tels que des boîtes de conserve**
Maschine zum Gruppieren von Gegenständen, wie Konservendosen
Machine for grouping objects, such as tins for preservatives

(30) Priorité: 05.01.1988 FR 8800030
(43) Date de publication de la demande: 12.07.1989
(73) Titulaire: SIDEL CONDITIONNEMENT, F-76600 Le Havre (FR)
(72) Inventeur: Delapierre, Jean, 14000 Caen (FR)
(74) Mandataire: Cabinet HERRBURGER

(56) Documents cités:
- DE-A- 1 816 457
- DE-A- 3 606 461
- NL-A- 6 917 714
- US-A- 4 051 366
- US-A- 4 164 281

## Description

Par le brevet US N° 4 051 366, on connaît déjà une machine destinée à assurer le positionnement angulaire de groupes de bouteilles étiquetées, avant leur assemblage par exemple à l'aide d'un film thermo-rétractable, afin que les étiquettes des bouteilles soient orientées convenablement et qu'elles puissent être lues par le consommateur.

Dans ce cas, il est prévu des organes moteurs susceptibles d'être entraînés en rotation, chaque organe moteur comportant une tête d'aspiration venant s'adapter sur le goulot d'une bouteille afin de la soulever du tapis sans fin sur lequel se déplacent les groupes de bouteilles et afin de permettre son positionnement angulaire. Le repérage de la position angulaire des bouteilles est assuré par des détecteurs déclenchés chacun par un repère de l'étiquette d'une bouteille.

Suivant le brevet américain N° 4 164 281, il est décrit une machine visant à positionner angulairement de manière identique, des boîtes qui sont régulièrement espacées les unes derrière les autres sur un tapis sans fin. Les boîtes ainsi positionnées sont alors destinées à recevoir une étiquette

Ce positionnement angulaire des boîtes disposées les unes derrière les autres, est obtenu par des paires de galets supportés par des chaînes sans fin qui définissent entre elles un couloir parallèle au sens de défilement du tapis.

La demande de brevet aux Pays-Bas N° 6 917 714 décrit également une machine qui assure le positionnement, à écartement constant, d'objets qui défilent l'un derrière l'autre sous la forme d'une rangée longitudinale à un tapis.

Vis-à-vis de ces dispositifs connus, la présente invention concerne une machine pour l'orientation d'objets tels que des boîtes de conserve, comprenant un tapis sans fin sur lequel sont placés les objets à assembler, par exemple à l'aide d'un film en matière plastique thermo-rétractable, cette machine comportant des organes moteurs susceptibles de s'appliquer chacun contre un objet pour l'entraîner en rotation, des détecteurs se disposant chacun à proximité d'un objet pour être déclenchés par un repère de cet objet, chaque détecteur étant relié à l'organe moteur correspondant pour le positionnement angulaire des repères des objets à grouper et à orienter, machine caractérisée en ce que les organes moteurs et les détecteurs sont disposés sur un support réalisé en deux parties mobiles relativement, parallèlement au sens de défilement du tapis pour serrer latéralement entre elles les objets à entraîner en rotation, le support étant mobile sur un chariot sous l'action d'un organe moteur et dans une direction perpendiculaire au tapis, le chariot étant lui-même mobile, d'un mouvement de va-et-vient, parallèlement au sens de défilement du tapis.

Suivant une autre caractéristique de l'invention, l'une des parties supporte une rangée d'organes moteurs, transversale au sens de défilement du tapis, l'autre partie comportant des galets montés à libre rotation, ces galets coopérant avec des galets prévus sur les organes moteurs afin de serrer latéralement entre eux un objet pour l'entraîner en rotation.

Suivant une autre caractéristique de l'invention, le support est mobile sur un chariot sous l'action d'un organe moteur et dans une direction perpendiculaire au tapis.

L'invention est représentée à titre d'exemple non limitatif sur les dessins ci-joints dans lesquels :
- la figure 1 est une vue latérale d'une machine conforme à l'invention,
- la figure 2 est une coupe suivant A-A de la figure 1.

L'invention a en conséquence pour but la réalisation d'une machine qui assure l'orientation d'objets tels que des boîtes de conserve, des flacons, etc., de façon que, en vue de leur assemblage par exemple par un film de matière plastique thermo-rétractable, ils soient tous positionnés angulairement afin, par exemple, que certaines parties d'une étiquette telles que celles qui comportent la marque, la décoration la plus attractive, les références du produit, etc., soient visibles sous le même angle lorsque ces objets groupés sont assemblés et, d'autre part, afin de dissimuler d'autres parties d'une étiquette et, par exemple, la zone de cette étiquette comportant le code à barres référençant l'objet, de façon que cette référence portée individuellement sur chaque objet, ne puisse plus être prise en considération, par exemple pour la facturation, lorsque ces objets sont groupés. Dans ce cas, la machine conforme à l'invention assure le positionnement des objets, de façon que les zones des étiquettes comportant les codes à barres soient disposées non pas vers l'extérieur de l'assemblage des objets mais, au contraire, vers l'objet adjacent du groupe.

Cette machine se compose d'un tapis sans fin 1, dont seulement le brin supérieur est représenté sur la figure 1. Les objets 2 à grouper sont posés en rangées transversales sur ce tapis 1 qui défile de manière continue ou intermittente.

Sur le bâti (non représenté) de ce tapis sans fin, est monté un chariot 3. Ce chariot 3 est mobile d'un mouvement de va-et-vient, parallèlement au sens de défilement du tapis 1 (voir figure 2). Ce chariot 3 est entraîné d'un mouvement de va-et-vient sur les axes 4 de défilement du tapis 1 (voir figure 2). Ce chariot 3 est mobile entraîné d'un mouvement de va-et-vient sur les axes 4 de manière que pour un sens de déplacement il se déplace à la même vitesse que le tapis sans fin 1. Les mécanismes assurant ce déplacement ne sont pas représentés sur les dessins mais peuvent aisément être réalisés, par exemple à l'aide de cames.

Le chariot 3 comporte deux colonnes 5 perpendiculaires au tapis 1. Sur ces colonnes 5 est monté un support 6. Ce support est mobile sur les colonnes 5 par l'intermédiaire, par exemple, de deux vérins coaxiaux 7 et 8 qui relient le support 6 à la partie supérieure du chariot 3. Les vérins coaxiaux 7 et 8 sont reliés au chariot 3 par l'intermédiaire d'une tige filetée 9 commandée par une manivelle 10 qui permet de régler la hauteur du support 6 en fonction de la hauteur des objets 2 qui doivent être orientés.

Le support 6 comporte deux parties 11 et 12 qui sont mobiles horizontalement, l'une par rapport à l'autre dans le sens du défilement du tapis, ces parties 11 et 12 étant à cet effet montées coulissantes sur des axes 13 parallèles au sens de défilement du tapis et qui sont prévus sur le support 6. Les parties 11 et 12 se déplacent simultanément en sens contraire sous l'action, par exemple, d'un vérin 14 dont la tige 15 est reliée en 16 aux deux parties 11 et 12 par l'intermédiaire d'un ensemble de biellettes 17.

La partie 11 du support 6 supporte des organes moteurs 18 dont le nombre correspond au nombre d'objets à orienter. Ces organes moteurs sont, par exemple, constitués par des moteurs pneumatiques dont l'axe 19, orienté perpendiculairement au tapis 1, est pourvu de galets 20.

La partie 12 en regard de ce support 6 est pourvue de paires de galets 21 qui sont montés à libre rotation sur des axes 22 orientés perpendiculairement au tapis sans fin 1. Chaque paire de galets 21 est placée en correspondance d'un galet 20 de façon qu'après descente du support 6 l'actionnement du vérin 14 produise le serrage de chacun des objets à orienter 2 entre un galet moteur 20 et une paire de galets 21.

Sur la partie 11 sont également prévus des détecteurs 23 de type quelconque. Ces détecteurs sont destinés à détecter chacun un repère prévu sur les objets afin que ceux-ci se trouvent ainsi tous positionnés angulairement.

La cinématique des mouvements qui sont effectués de manière automatique par cette machine est la suivante. L'ensemble de ces mouvements est effectué pendant que le chariot 3 se déplace dans le même sens et à même vitesse que le tapis 1 sur lequel sont disposées des rangées transversales d'objets.

Au début de mouvement du chariot 2 dans le même sens et à même vitesse que le tapis 1, de support 6 guidé par les colonnes 5, est descendu par le vérin 7 jusqu'à ce que les galets 20 et 21 soient placés à hauteur des objets 2. Le vérin 14 est alors actionné pour rapprocher les deux parties 11 et 12 et serrer chaque boîte 2 entre un galet moteur 20 et une paire de galets 21. Le vérin 8 est alors actionné de façon à soulever légèrement le support 6 qui soulève avec lui les objets 2 en les séparant du tapis 1. Simultanément, les organes moteurs 18 sont entraînés en rotation et cette rotation se poursuit jusqu'au bon positionnement angulaire des objets et la machine effectue les mouvements inverses, à savoir: actionnement du vérin 8 pour la descente du support 6, actionnement du vérin 14 pour l'écartement des parties 11 et 12, actionnement du vérin 7 pour le soulèvement du support 6, ce dernier mouvement étant effectué avant le mouvement de retour du chariot 3 afin que les galets 20 et 21 ne gênent pas le passage des objets 20. Il convient de noter que pour une plus grande rapidité du cycle des mouvements, certains de ces mouvements pourront être effectués simultanément dans la mesure où ceux-ci ne se contrarient pas.

On remarquera que la machine conforme à l'invention permet le positionnement angulaire identique de tous les objets d'un groupe d'objets, en les entraînant simultanément en rotation et en arrêtant la rotation de chacun d'eux lors de la détection de leur repère pas un détecteur. Cette détection n'est par gênée par les moyens d'entraînement en rotation ou de serrage qui occupent une position fixe par rapport aux détecteurs lors de la rotation des boîtes.

En aval de la machine dans le sens de défilement du tapis 1, il sera prévu des moyens connus en eux-mêmes qui assureront l'emballage des objets ainsi groupés et orientés par un film de matière plastique thermo-rétractable.

Dans la mesure où cet emballage doit comporter plusieurs rangées d'objets, le support 6 pourra être prévu pour comporter plusieurs parties 11 et 12 juxtaposées dans le sens de défilement du tapis, afin d'orienter de manière identique ou non les objets des diverses rangées.

Egalement, cette disposition sera mise en oeuvre si l'on désire augmenter la vitesse de défilement du tapis sans réduire de manière excessive le temps nécessaire pour effectuer le cycle complet d'orientation des objets.

Dans la mesure où l'on désire réaliser l'emballage d'objets groupés en plusieurs rangées dont l'orientation des objets est différente d'une rangée à l'autre, il sera également possible de prévoir sur la partie 11 du support 6 et pour chaque organe moteur 18, plusieurs détecteurs 23 positionnés ou non de manière différente et détectant le même repère des objets ou un repère différent. Dans ce cas, ces détecteurs seront mis en service successivement pour orienter les objets de rangées successives.

## Revendications

1. Machine pour l'orientation d'objets tels que des boîtes de conserve, comprenant un tapis sans fin (1) sur lequel sont placés les objets à assembler (2), par exemple à l'aide d'un film en matière plastique thermo-rétractable, cette machine comportant des organes moteurs (18, 20) susceptibles de s'appliquer chacun contre un objet (2) pour l'entraîner en rotation, des détecteurs (23) se disposant chacun à proximité d'un objet (2) pour être déclenchés par un repère de cet objet, chaque détecteur (23) étant relié à l'organe moteur (18, 20) correspondant pour le positionnement angulaire des repères des objets à grouper et à orienter, machine caractérisée en ce que les organes moteurs et les détecteurs sont disposés sur un support (6) réalisé en deux parties (11, 12) mobiles relativement, parallèlement au sens de défilement du tapis (1) pour serrer latéralement entre elles les objets à entraîner en rotation, le support (6) étant mobile sur un chariot (3) sous l'action d'un organe moteur (7, 8) et dans une direction perpendiculaire au tapis (1), le chariot (3) étant lui-même mobile, d'un mouvement de va-et-vient, parallèlement au sens de défilement du tapis (1).

2. Machine conforme à la revendication 1, caractérisée en ce que l'une (11) des parties supporte une rangée d'organes moteurs (18, 20), transversale au sens de défilement du tapis, l'autre (12) partie comportant des galets (21) montés à libre rotation, ces galets coopérant avec des galets (20) prévus sur les organes moteurs afin de serrer latéralement entre eux un objet pour l'entraîner en rotation.

3. Machine conforme à la revendication 2, caractérisée en ce que les organes moteurs (18, 20) et les détecteurs correspondants (23) sont disposés sur la même partie (12) du support (6).

4. Machine conforme à la revendication 1, caractérisée en ce que les deux parties (11, 12) du support (6) sont mobiles simultanément en sens contraire parallèlement au sens de défilement du tapis.

5. Machine conforme à la revendication 2, caractérisée en ce que l'une (11) des parties du support (6) est pourvue de paires de galets (21), chaque paire étant disposée en correspondance d'un galet (20) disposé sur l'autre partie (12).

6. Machine conforme à la revendication 1, caractérisée en ce que le chariot (3) est entraîné en synchronisme avec le tapis de manière que la vitesse de déplacement du chariot et sa course de déplacement qui est dans le même sens que le tapis, soient identiques à celles du tapis.

7. Machine conforme à la revendication 1, caractérisée en ce que le support (6) des organes moteurs (18, 20) et des détecteurs (23), qui est mobile sur le chariot (3) perpendiculairement au tapis, est monté de manière réglable perpendiculairement au tapis.

8. Machine conforme à la revendication 1, caractérisée en ce que le support (6) est mobile sur le chariot (3) perpendiculairement au tapis, par l'intermédiaire de deux organes moteurs (7, 8) assurant, l'un (7) le positionnement des organes moteurs d'entraînement en rotation des objets à hauteur de ces objets, l'autre (8) le soulèvement de ces objets (2) du tapis (1).

9. Machine conforme à la revendication 1, caractérisée en ce que la cinématique des mouvements comprend successivement :
- la descente du support (6) et le positionnement des organes moteurs (18, 20) d'entraînement en rotation des objets (2) à hauteur de ces objets ;
- le rapprochement des deux parties (11, 12) du support pour le serrage des objets ;
- l'entraînement en rotation des objets et leur positionnement ;
- l'écartement des deux parties du support et le retour du support en position initiale,
l'ensemble de ces mouvements étant effectué pendant que le chariot se déplace dans le même sens et à même vitesse que le tapis.

## Patentansprüche

1. Maschine zur Ausrichtung von Gegenständen wie Konservendosen, die ein Endlosband (1) aufweist, auf das die zu gruppierenden Gegenstände (2) gesetzt werden, beispielsweise mittels einer Folie aus wärmeschrumpfendem Kunststoff, wobei diese Maschine Mitnahmeorgane (18, 20) enthält, die in der Lage sind, jeweils an einem Gegenstand (2) anzusetzen, um ihn zu drehen, wobei Sensoren (23) sich in der Nähe jeweils eines Gegenstandes (2) anordnen, um durch eine Markierung an diesem Gegenstand ausgelöst zu werden, wobei jeder Sensor (23) für die Ausrichtung in Drehrichtung der Markierungen der zu gruppierenden und auszurichtenden Gegenstände mit dem entsprechenden Mitnahmeorgan (18, 20) verbunden ist, Maschine, dadurch gekennzeichnet, daß die Mitnahmeorgane und die Sensoren auf einem Träger (6) angeordnet sind, der parallel zur Bewegungsrichtung des Bandes (1) aus zwei relativ zueinander beweglichen Teilen (11, 12) besteht, um die zu drehenden Gegenstände zwischen diesen seitlich festzuklemmen, wobei der Träger (6) auf einem Wagen (3) unter der Einwirkung eines Mitnahmeorgans (7, 8) und in einer quer zum Band verlaufenden Richtung beweglich ist, wobei der Wagen (3) seinerseits parallel zur Bewegungsrichtung des bandes (1) vor und zurück beweglich ist.

2. Maschine gemäß Patentanspruch 1, dadurch gekennzeichnet. daß der eine (11) der Teile quer zur bewegungsrichtung des Bandes eine Reihe Mitnahmeorgane (18, 20) trägt und der andere Teil (12) frei drehbar angebrachte Walzen (11), die mit Walzen (20) zusammenarbeiten, die an den Mitnahmeorganen vorgesehen sind, um seitlich zwischen ihnen einen Gegenstand festzuklemmen, um ihn zu drehen.

3. Maschine gemäß Patentanspruch 2, dadurch gekennzeichnet, daß die Mitnahmeorgane (18, 20) und die entsprechenden Sensoren (23) auf demselben Teil (12) des Trägers (6) angeordnet sind.

4. Maschine gemäß Patentanspruch 1, dadurch gekennzeichnet, daß die beiden Teile (11, 12) des Trägers (6) gleichzeitig in entgegengesetzter Richtung parallel zur Bewegungsrichtung des Bandes beweglich sind.

5. Maschine gemäß Patentanspruch 2, dadurch gekennzeichnet, daß einer (11) der Teile des Trägers (6) mit Walzenpaaren (21) versehen ist, wobei jedes Paar entsprechend einer auf dem anderen Teil (12) angeordneten Walze (20) angeordnet ist.

6. Maschine gemäß Patentanspruch 1, dadurch gekennzeichnet, daß der Wagen (3) synchron zum Band bewegt wird, derart, daß die Geschwindigkeit der Bewegung des Wagens und sein Weg, der dieselbe Richtung hat, wie das Band, der des Bandes gleich sind,

7. Maschine gemäß Patentanspruch 1, dadurch gekennzeichnet, daß der Träger (6) der Mitnahmeorgane (18. 20) und der Sensoren (23), der auf dem Wagen (3) quer zum Band beweglich ist, quer zum Band einstellbar angebracht ist.

8. Maschine gemäß Patentanspruch 1, dadurch gekennzeichnet, daß der Träger (6) auf dem Wagen (3) mittels zweier Mitnahmeorgane (7, 8) quer zum Band beweglich ist, von denen das eine (7) die Positionierung der Mitnahmeorgane zur Drehung der Gegenstände in Höhe dieser Gegenstände sicherstellt und das andere (8) das Anheben dieser Gegenstände (2) vom Band (1).

9. Maschine gemäß Patentanspruch 1, dadurch gekennzeichnet, daß nacheinander folgende Bewegungen stattfinden:
- Absenken des Trägers (6) und Positionierung der Mitnahmeorgane (18, 20) zur Drehung der Gegenstände (2) in Höhe dieser Gegenstände;
- Annäherung der beiden Teile (11, 12) des Trägers zum Festklemmen der Gegenstände;
- Drehung und Positionierung der Gegenstände;
- Entfernen der beiden Teile des Trägers voneinander und Rückkehr des Trägers in die Ausgangsstellung;
wobei die Gesamtheit dieser Bewegungen erfolgt, während der Wagen sich in derselben Richtung und mit derselben Geschwindigkeit bewegt, wie das Band.

## Claims

1. A machine for orientating articles, such as cans, comprising an endless belt (1) on which are placed the articles (2) to be grouped together, for example by means of a film of heat-shrinkable plastics material, said machine comprising drive members (18, 20) each of which can be applied against an article (2) so as to cause it to rotate, sensors (23) being respectively disposed in the vicinity of an article (2) so as to be actuated by a reference mark on said article, each sensor (23) being connected to the corresponding drive member (18, 20) for the angular positioning of the reference marks of the articles to be orientated and grouped together, said machine being characterised in that the drive members and the sensors are disposed on a support (6) formed in two parts (11, 12) which are movable relative to one another parallel to the direction of travel of the belt (1) so as to grip laterally between them the articles to be rotated, the support (6) being movable on a carriage (3) under the action of a drive member (7, 8) in a direction perpendicular to the belt (1), the carriage (3) itself being movable in reciprocating motion parallel to the direction of travel of the belt (1).

2. A machine according to claim 1, characterised in that one of the parts (11) supports a row of drive members (18, 20) disposed transversely to the direction of travel of the belt, the other part (12) comprising rollers (21) mounted to rotate freely, said rollers co-operating with rollers (20) provided on the drive members so as to grip laterally between them an article to be rotated.

3. A machine according to claim 2, characterised in that the drive members (18, 20) and the corresponding sensors (23) are disposed on the same part (12) of the support (6).

4. A machine according to claim 1, characterised in that the two parts (11, 12) of the support (6) can be moved simultaneously in opposite directions parallel to the direction of travel of the belt.

5. A machine according to claim 2, characterised in that one (11) of the parts of the support (6) is provided with pairs of rollers (21), each pair being disposed relative to a roller (20) disposed on the other part (12).

6. A machine according to claim 1, characterised in that the carriage (3) is driven in synchronisation with the belt in such a way that the speed of travel of the carriage and its path of travel, which is in the same direction as the belt, are identical to those of the belt.

7. A machine according to claim 1, characterised in that the support (6) for the drive members (18, 20) and the sensors (23), which is movable on the carriage (3) perpendicularly to the belt, is mounted so as to be adjustable perpendicularly to the belt.

8. A machine according to claim 1, characterised in that the support (6) is movable on the carriage (3) perpendicularly to the belt by means of two drive members (7, 8), one of which (7) ensures the positioning, at the level of said articles, of the drive members for imparting rotation to the articles, and the other of which (8) ensures the raising of said articles (2) from the belt (1).

9. A machine according to claim 1, characterised in that the kinematics of the movements comprise successively:
- downward movement of the support (6) and the positioning, at the level of said articles, of the drive members (18, 20) for imparting rotation to the articles (2);
- bringing together the two parts (11, 12) of the support for gripping the articles;
- imparting rotation to the articles and positioning them;
- moving apart the two parts of the support and returning the support to its initial position,
all of these movements being carried out while the carriage is moving in the same direction and at the same speed as the belt,
